# EUROPÄISCHE PATENTSCHRIFT

(11) **EP 1 418 298 B1**
(45) Veröffentlichungstag und Bekanntmachung des Hinweises auf die Patenterteilung: **17.08.2005**
(21) Anmeldenummer: 03104035.5
(22) Anmeldetag: 31.10.2003
(51) Int. Cl.: E05B 65/12

(54) **Schliesshilfe zum Verschliessen einer Fahrzeugtür**
Closing assistance for locking a vehicle door
Assitance à la fermeture pour portes de véhicule automobile

(30) Priorität: 05.11.2002 DE 10251375
(43) Veröffentlichungstag der Anmeldung: 12.05.2004
(73) Patentinhaber: Valeo Sicherheitssysteme GmbH, 85253 Erdweg (DE)
(72) Erfinder: SCHWAB, Dittmar, 63110, RODGAU (DE)
(74) Vertreter: Rosolen-Delarue, Katell

(56) Entgegenhaltungen:
- EP-A- 1 243 725
- DE-A- 19 921 005
- DE-A- 19 921 517
- US-B1- 6 439 623

## Beschreibung

Die Erfindung betrifft eine Schließhilfe zum Verschließen einer mit einem Türschloß versehenen Fahrzeugtür, Motorhaube, Kofferraumdeckel, Heckklappe o.dgl.

Eine derartige Schließhilfe ist beispielsweise aus der DE 199 21 517 C2 bekannt. Dabei umfaßt die Schließhilfe ein bolzen- oder bügelförmiges Schließelement, welches einerseits mit Hilfe eines Antriebsmotors von einer Ent- in eine Verriegelungsstellung bewegbar ist und welches andererseits in der Entriegelungsstellung durch eine dem Türschloß zugeordnete schwenkbare Gabelfalle umgreifbar ist, so daß das Schließelement bei seiner Bewegung in die Verriegelungsstellung über die Gabelfalle die Fahrzeugtür (gegen die Kraft der sich verformenden Türdichtung) in deren geschlossene Stellung zieht. Das Getriebe der Antriebseinrichtung weist ein Nockenrad mit einem exzentrisch zur Mittelachse angeordneten Betätigungsnocken auf, der über ein relativ platzaufwendiges Hebelgestänge auf eine das Schließelement tragende schwenkbare Trägerplatte einwirkt.

Außerdem ist aus dieser Druckschrift bekannt, daß bei geschlossener Fahrzeugtür die Schließkraft nicht durch die Antriebseinrichtung der Schließhilfe, sondern von einem zusätzlichen federbeaufschlagten Sperrhebel aufgenommen wird, welcher durch entsprechende Steuernocken des Hebelgestänges angesteuert wird.

Als nachteilig hat es sich bei dieser bekannten Schließhilfe unter anderem erwiesen, daß durch das zwischen dem Nockenrad und dem Trägerteil des Schließelementes angeordnete Hebelgestänge ein relativ langgestreckter Bauraum in der jeweiligen Fahrzeugkarosserie benötigt wird, der häufig nicht zur Verfügung steht.

Der vorliegenden Erfindung liegt daher die Aufgabe zugrunde, eine Schließhilfe anzugeben, die einfach und platzsparend ausgestaltet ist und die auch ein manuelles Schließen der Fahrzeugtür erlaubt.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, daß der Betätigungsnocken des Nockenrades direkt in die Trägerplatte des Schließelementes eingreift und dessen Verschiebung bewirkt. Dabei können die jeweiligen Endstellungen des Betätigungsnockens vorzugsweise durch zwei entsprechende, mit einer elektronischen Steuereinheit verbundene Sensoren detektiert werden, welche dann über die elektronische Steuereinheit ein Abschalten des Antriebsmotors bewirken. Um auch bei dieser Schließhilfe ein sicheres manuelles Schließen (z.B. bei Ausfall der Stromversorgung) zu ermöglichen, ist vorgesehen, daß das Nockenrad und das dem Nockenrad vorgeschaltete Abtriebsrad der Antriebseinrichtung über eine drehmomentgeschaltete Kupplung miteinander verbunden sind.

Durch den direkten Eingriff des Betätigungsnockens in die Trägerplatte des Schließelementes ist die erfindungsgemäße Schließhilfe sehr kompakt aufbaubar. Sie weist überdies die Vorteile auf, daß durch die Verwendung einer drehmomentgeschalteten Kupplung ein Einklemmschutz besteht, wenn sich zwischen der Fahrzeugtür und der benachbarten Fahrzeugkarosserie ein Gegenstand befindet. Außerdem lassen sich auf einfache Weise relativ große Betätigungswege (≥ 20 mm) des Schließbügels und relativ große Schließkräfte (z.B 600-800 N) erreichen.

Als vorteilhaft hat es sich erwiesen, wenn es sich bei der zwischen dem Abtriebsrad des Getriebes und dem Nockenrad angeordneten Kupplung um eine Sperrkörperkupplung mit mehreren federbeaufschlagten Rastkugeln handelt, die seitlich formschlüssig in entsprechenden, gleichmäßig über den Umfang verteilt angeordneten Ausnehmungen des Abtriebsrades gelagert sind und von mindestens einer Druckfeder, vorzugsweise einer Tellerfeder, gegen vertiefte Wandbereiche des Nockenrades gedrückt werden.

Die Schließhilfe ist besonders kompakt aufbaubar, wenn das Nockenrad auf seiner dem Betätigungsnocken abgewandten Seite als Drehlager für das Abtriebsrad ausgebildet ist.

Um in der geschlossenen Stellung der Fahrzeugtür zu vermeiden, daß die Schließkraft ständig auf die Antriebseinrichtung wirkt, ist bei einer bevorzugten Ausführungsform der Erfindung vorgesehen, daß die Schließhilfe einen schwenkbar angeordneten federbeaufschlagten Sperrhebel umfaßt, der sich im vorgespannten Zustand der Feder an einem Anschlag abstützt, bis das Schließelement seine Verriegelungsstellung erreicht hat und der dann durch die vorgespannte Feder in eine Sperrlage geschwenkt wird, bei welcher ein an dem Sperrhebel angeordneter Spermocken die Trägerplatte des Schließelementes hintergreift und sich das Trägerteil an dem Sperrnocken abstützt, so daß der Sperrhebel die Schließkraft der Fahrzeugtür aufnimmt. Damit der Sperrhebel beim Entriegelungsvorgang wieder in seine Ausgangslage gedrückt wird, ist an dem Sperrhebel ein Steuernocken angeordnet, der sich an einer Steuerkurve des Abtriebsrades abstützt, wobei die Steuerkurve z.B. durch den umfangseitigen Randbereich des Abtriebsrades gebildet wird.

Bei dem Anschlag des Spermockens kann es sich um die dem Nockenrad abgewandte Seitenfläche der Trägerplatte oder einer an der Trägerplatte befestigten Führungsschiene handeln.

Die Schließhilfe umfaßt vorzugsweise mindestens einen mit der elektronischen Steuereinheit verbundenen weiteren Sensor, welcher immer dann ein Signal erzeugt, wenn der Sperrhebel seine Sperrstellung erreicht hat. Hat daher der Betätigungsnocken die Verriegelungsstellung erreicht und der entsprechende Sensor über die elektronische Steuereinheit den Antriebsmotor abgeschaltet, prüft die Steuereinheit, ob der weitere Sensor ein Verschwenken des Sperrhebels in seine Sperrstellung detektiert hat. Ist dieses der Fall, dreht sich der Antriebsmotor, durch die elektronische Steuereinheit gesteuert, etwas zurück. Dadurch legt sich das Schließelement kraftschlüssig gegen den Sperrnocken des Sperrhebels und die Schließkraft wird von dem Sperrhebel aufgenommen.

Insbesondere bei größeren Verschiebebewegungen des Schließelementes ist es erforderlich, daß der Betätigungsnocken in eine als Langloch ausgebildete Ausnehmung der Trägerplatte eingreift, so daß die kreisförmige Bewegung des Betätigungsnockens bei Drehung des Nockenrades zu einer geraden Bewegung der Trägerplatte führt.

Weitere Einzelheiten und Vorteile der Erfindung ergeben sich aus dem folgenden anhand von Figuren erläuterten Ausführungsbeispiel. Es zeigen:
Fig.1 eine Draufsicht auf eine erfindungsgemäße in einem Gehäuse angeordnete und in ihrer Entriegelungsstellung befindliche Schließhilfe mit Sperrhebel ohne Deckelteil und ohne dem daran befindlichen Schließelement;
Fig.2 einen vergrößert dargestellten Längsschnitt entlang der in Fig.1 mit II-II bezeichneten Schnittlinie, wobei auch das Deckelteil mit Schließelement dargestellt ist;
Fig.3 eine schematische vergrößerte Draufsicht des in Fig.1 dargestellten Sperrhebelbereiches der Schließhilfe ohne Deckelteil, aber mit Schließelement;
Fig.4 einen Schnitt durch den Sperrhebel entlang der in Fig.3 mit IV-IV bezeichneten Schnittlinie.

In Fig.1 sind mit 1 eine erfindungsgemäße Schließhilfe für das Verschließen der Heckklappe eines nicht dargestellten Kraftfahrzeuges und mit 2 eine nur gestrichelt angedeutete elektronische Steuereinheit bezeichnet. Die Schließhilfe 1 wird dabei an der heckseitigen Karosserie des Fahrzeuges in dem Bereich der Heckklappenöffnung befestigt, der dem Türschloß der Heckklappe gegenüberliegt.

Die Schließhilfe 1 umfaßt eine Antriebseinrichtung 3 mit einem Antriebsmotor 4 und einem dem Motor nachgeschalteten Getriebe 5 mit einem um eine Drehachse 9 drehbaren Abtriebsrad 6. Das Abtriebsrad 6 ist über eine als Sperrkörperkupplung ausgebildete drehmomentgeschaltete Kupplung 7 (Fig.2) mit einem Nockenrad 8 verbunden, das ebenfalls um die Drehachse 9 drehbar angeordnet ist und einen exzentrisch zur Drehachse 9 angeordneten Betätigungsnocken 10 trägt. Dabei umfaßt die Sperrkörperkupplung 7 mehrere federbeaufschlagte Rastkugeln 11, z.B. aus Stahl, die seitlich formschlüssig in entsprechende, gleichmäßig über den Umfang verteilt angeordnete Ausnehmungen 12 des Abtriebsrades 6 gelagert sind und auf ihrer dem Nockenrad 8 abgewandten Seite von einer Tellerfeder 13 beaufschlagt werden , so daß sie in vertiefte Wandbereiche 14 des Nockenrades 8 gedrückt werden.

Wie Fig.2 zu entnehmen ist, ist das Nockenrad 8 auf seiner dem Betätigungsnocken 10 abgewandten Seite als Drehlager für das Abtriebsrad 6 ausgebildet, wodurch ein besonders kompakter Aufbau der Schließhilfe 1 erreicht wird.

Der Betätigungsnocken 10 des Nockenrades 8 greift in eine als Langloch ausgebildete Ausnehmung 15 einer Trägerplatte 16 ein (Fig.3), an der ein als Schließbügel ausgebildetes Schließelement 17 befestigt ist.

Die Schließhilfe 1 enthält zwei als Sensoren dienende Berührungsschalter 18, 19 (Fig.1), die über elektrische Leitungen mit der elektronischen Steuereinheit 2 verbunden sind und jeweils ein Signal erzeugen, wenn der Betätigungsnocken 10 des Nockenrades 8 die Ver- oder die Entriegelungsstellung erreicht hat. Hierzu ist an dem Abtriebsrad 6 der Antriebseinrichtung 3 ein entsprechender, sich über einen Teil des Umfanges erstreckender Längsnocken 20 vorgesehen, welcher von dem jeweiligen Berührungsschalter 18, 19 kontaktiert wird.

Die Schließhilfe 1 umfaßt ferner einen schwenkbar angeordneten, durch eine Drehfeder 21 beaufschlagten Sperrhebel 22, an dem sowohl ein Spermocken 23 als auch ein Steuernocken 24 angeordnet ist. In der in den Fig.1-4 dargestellten entriegelten Stellung der Schließhilfe 1 stützt sich der Sperrnocken 23 an einer seitlich an der Trägerplatte 16 angeordneten Führungsschiene 25 ab (Fig.4). Dabei ist die Drehfeder 21 vorgespannt. Wenn das Schließ-element 17 die Verriegelungsstellung erreicht hat, befindet sich der Sperrnocken 23 hinter der Trägerplatte 16, so daß der Sperrhebel 22 durch den Druck der Drehfeder 21 in seine Sperrstellung gedrückt wird und der Spermocken 23 sich hinter die Stirnseite 26 der Trägerplatte 16 legt (Fig.3). Gleichzeitig gleitet der Steuernocken 24 des Sperrhebels 22 in eine Aussparung 27 des als Steuerkurve dienenden Randbereiches 28 des Abtriebsrades 6 (Fig.1).

Die Schließhilfe 1 umfaßt ferner einen mit der elektronischen Steuereinheit 2 verbundenen, als dritter Sensor dienenden Berührungsschalter 29, welcher immer dann ein Signal erzeugt, wenn der Sperrhebel 22 seine Sperrstellung erreicht hat.

Nachfolgend wird die Wirkungsweise der erfindungsgemäßen Schließhilfe 1 beschrieben. Dabei wird von der in den Fig.1-4 dargestellten Anordnung ausgegangen, bei der sich der Schließbügel 17 in der Entriegelungsstellung befindet. Außerdem sei die Heckklappe des nicht dargestellten Fahrzeuges an dessen heckseitiger Karosserie angelehnt, und das Türschloß befindet sich in seiner Vorraststellung, bei der die Gabelfalle des Türschlosses den Schließbügel 17 umfaßt und durch eine Sperrklinke gesichert ist. Gleichzeitig mit der Sicherung der Gabelfalle durch die Sperrklinke wird über einen z.B. im Türschloß befindlichen Mikroschalter der Antriebsmotor 4 der Schließhilfe 1 über die elektronische Steuereinheit 2 aktiviert, und das Nockenrad 8 dreht sich aus der in Fig.1 dargestellten Stellung im Uhrzeigersinn.

Durch den Betätigungsnocken 10 des Nockenrades 8 wird der Schließbügel 17 gegen den Druck der entsprechenden Türdichtung zum Fahrzeug hingezogen und zieht somit die Heckklappe zu. Sobald das Abtriebsrad 6 mit seinem Längsnocken 20 den ersten Berührungsschalter 18 erreicht hat, wird der Antriebsmotor 4 abgeschaltet.

Die elektronische Steuereinheit 2 prüft außerdem, ob auch der dritte Berührungsschalter 29 geschlossen wurde. Dieses ist nur dann der Fall, wenn der Sperrhebel 22 durch die Drehfeder 21 in die Sperrstellung geschwenkt wurde und mit seinem Sperrnocken 23 hinter die Trägerplatte 16 des Schließbügels 17 greift und diese sichert. Dabei taucht der Steuernocken 24 des Sperrhebels 22 in die Aussparungen 27 des Randbereiches 28 des Abtriebsrades 6 ein.

Da nach dem Einschwenken des Sperrhebels 22 in seine Sperrstellung der Spermocken 23 häufig noch nicht kraftschlüssig an der Stirnseite der Trägerplatte 16 anliegt und somit die Schließkraft noch von der Antriebseinrichtung 3 aufgenommen wird, dreht sich anschließend der Antriebsmotor 4, durch die elektronische Steuereinheit 2 gesteuert, etwas zurück (d.h. entgegen dem Uhrzeigersinn). Dadurch legt sich die Trägerplatte 16 des Schließbügels 17 an den Spermocken 23 des Sperrhebels 22 kraftschlüssig an, so daß nun die Schließkraft sicher auf den Sperrhebel 22 übertragen und somit die Antriebseinrichtung 3 entlastet wird.

Wird der Zuziehablauf der Schließhilfe 1 behindert, weil sich in der Vorraststellung in dem Spalt zwischen Kofferraum und Heckklappe ein Gegenstand befindet, bleibt das Nockenrad 8 und damit auch die Trägerplatte 16 mit Schließbügel 17 stehen und der Sperrhebel 22 verbleibt in seiner Ausgangsstellung. Dadurch drücken die Rastkugeln 11 gegen die Tellerfeder 13 und das Abtriebsrad 6 dreht sich gegenüber dem Nockenrad 8 weiter bis in seine Ausgangsstellung. Dort erzeugt der zweite Berührungsschalter 19 ein entsprechendes Signal, welches von der elektronischen Steuereinheit 2 ausgewertet wird, die dann ihrerseits den Antriebsmotor 4 abschaltet.

Soll die Heckklappe geöffnet werden, so wird beispielsweise durch Betätigung eines Heckklappengriffes der Antriebsmotor 4 wiederum durch die elektronische Steuereinheit 2 aktiviert und dreht das Nockenrad 8 entgegen dem Uhrzeigersinn in seine Ausgangsstellung zurück. Dabei wird der Steuernocken 24 des Sperrhebels 22 aus der Aussparung 27 des Abtriebsrades 6 gedrückt, so daß die Trägerplatte 16 des Schließbügels 17 durch den Betätigungsnocken 10 des Nockenrades 8 wieder in ihre geöffnete Stellung geschoben werden kann. Ist die Entriegelungsstellung der Schließhilfe 1 erreicht, wird der Antriebsmotor 4 ausgeschaltet und das Türschloß kann dann beispielsweise durch Betätigung eines Griffes oder eines Schließzylinders geöffnet werden.

Die Heckklappe kann z.B. bei einem Stromausfall auch manuell geschlossen werden, so daß der Schließbügel 17 manuell von der Ent- in die Verriegelungsstellung gedrückt wird. Hierzu wird die Heckklappe mit einer Mindestkraft zum Kraftfahrzeug hingedrückt. Dabei werden die Stahlkugeln 11 der Kupplung 7 gegen die Tellerfeder 13 gedrückt, so daß sich das Nockenrad 8 mit dem Schließbügel 17 gegenüber dem Abtriebsrad 6 verdreht, ohne daß die Antriebseinrichtung 3 beschädigt wird. In der Endstellung des Schließbügels 17 greift der Sperrhebel 22 dann mit seinem Spermocken 23 hinter die Trägerplatte 16 und sichert diese in Öffnungsrichtung.

Allerdings ist zu beachten, daß bei der vorstehend beschriebenen manuellen Betätigung eine zweite Aussparung im Randbereich des Antriebsrades vorhanden sein muß, in die der Steuernocken des Sperrhebels eintauchen kann (in den Fig. nicht dargestellt).

Die anschließende Öffnung der Fahrzeugtür erfolgt mechanisch über die Heckklappe, indem das Schloß und somit die Gabelfalle in ihre Öffnungsstellung verschwenkt wird.

Die Funktionen der Schließhilfe 1 werden erst wieder ausgeführt, wenn nach Bestromung des Antriebsmotors 4 dieser in die der Funktion entsprechenden Stellung nachgelaufen ist.

Selbstverständlich ist die Erfindung nicht auf das vorstehend beschriebene Ausführungsbeispiel beschränkt. So kann beispielsweise als Kupplung auch eine Rutschkupplung verwendet werden. Bei den Sensoren kann es sich auch um berührungslos arbeitende, optische, magnetische oder kapazitive Sensoren handeln.

### Bezugszeichenliste

- 1: Schließhilfe
- 2: elektronische Steuereinheit
- 3: Antriebseinrichtung
- 4: Antriebsmotor
- 5: Getriebe
- 6: Abtriebsrad
- 7: Kupplung, Sperrkörperkupplung, drehmomentgeschaltete Kupplung
- 8: Nockenrad
- 9: Drehachse
- 10: Betätigungsnocken
- 11: Rastkugel
- 12: Ausnehmung
- 13: Druckfeder, Tellerfeder
- 14: vertiefter Wandbereich
- 15: Ausnehmung
- 16: Trägerplatte
- 17: Schließelement, Schließbügel
- 18: (erste) Sensor, (erster) Berührungsschalter
- 19: (zweiter) Sensor, (zweiter) Berührungsschalter
- 20: Längsnocken
- 21: Drehfeder, Feder
- 22: Sperrhebel
- 23: Spermocken
- 24: Steuernocken
- 25: Führungsschiene, Anschlag
- 26: Stirnseite
- 27: Aussparung
- 28: Steuerkurve, Randbereich
- 29: (dritter) Sensor, (dritter) Berührungsschalter

## Patentansprüche

1. Schließhilfe zum Verschließen einer mit einem Türschloß versehenen Fahrzeugtür, Motorhaube, Kofferraumdeckel, Heckklappe o.dgl. mit den Merkmalen:
a) die Schließhilfe (1) umfaßt ein bolzen- oder bügelförmiges Schließelement (17);
b) das Schließelement (17) ist einerseits mit Hilfe einer einen Antriebsmotor (4) mit nachgeschaltetem Getriebe (5) enthaltenden Antriebseinrichtung (3) von einer Ent- in eine Verriegelungsstellung sowie von der Ver- in die Entriegelungsstellung bewegbar und ist andererseits in der Entriegelungsstellung durch eine dem Türschloß zugeordnete schwenkbare Gabelfalle umgreifbar, so daß das Schließelement (17) bei seiner Bewegung in die Verriegelungsstellung über die Gabelfalle die Fahrzeugtür in deren geschlossene Endstellung zieht;
c) das Getriebe (5) der Antriebseinrichtung (3) umfaßt ein um eine Drehachse (9) drehbares Abtriebsrad (6), welches über eine drehmomentgeschaltete Kupplung (7) mit einem um die gleiche Drehachse (9) wie das Abtriebsrad (6) drehbaren Nockenrad (8) verbunden ist, welches einen exzentrisch zur Drehachse (9) angeordneten Betätigungsnocken (10) trägt;
d) der Betätigungsnocken (10) greift in eine Ausnehmung (15) einer das Schließelement (17) tragenden Trägerplatte (16) ein und nimmt diese bei seiner Bewegung von der Ent- in die Verriegelungsstellung oder von der Ver- in die Entriegelungsstellung mit.

2. Schließhilfe nach Anspruch 1, **dadurch gekennzeichnet, daß** es sich bei der zwischen dem Abtriebsrad (6) des Getriebes (5) und dem Nockenrad (8) angeordneten Kupplung (7) um eine Sperrkörperkupplung mit mehreren federbeaufschlagten Rastkugeln (11) handelt, die seitlich formschlüssig in entsprechenden, gleichmäßig über den Umfang verteilt angeordneten Ausnehmungen (12) des Abtriebsrades (6) gelagert sind und von mindestens einer Druckfeder (13) gegen vertiefte Wandbereiche (14) des Nockenrades (8) gedrückt werden.

3. Schließhilfe nach Anspruch 2, **dadurch gekennzeichnet, daß** es sich bei der Druckfeder (13) um eine Tellerfeder handelt.

4. Schließhilfe nach einem der Ansprüche 1 bis 3, **dadurch gekennzeichnet, daß** die Schließhilfe (1) mindestens zwei mit einer elektronischen Steuereinheit (2) verbundene Sensoren (18, 19) umfaßt, wobei der erste Sensor (18) immer dann ein Signal erzeugt, wenn der Betätigungsnocken (10) des Nockenrades (8) die Verriegelungsstellung erreicht hat und der jeweils zweite Sensor (19) ein Signal erzeugt, wenn der Betätigungsnocken (10) die Entriegelungsstellung erreicht hat.

5. Schließhilfe nach einem der Ansprüche 1 bis 4, **dadurch gekennzeichnet, daß** die Schließhilfe (1) einen schwenkbar angeordneten federbeaufschlagten Sperrhebel (22) umfaßt, der sich im vorgespannten Zustand der Feder (21) an einem Anschlag (25) abstützt, bis das Schließelement (17) seine Verriegelungsstellung erreicht hat und der dann durch die vorgespannte Feder (21) in eine Sperrlage geschwenkt wird, bei welcher ein an dem Sperrhebel (22) angeordneter Spermocken (23) die Trägerplatte (16) des Schließelementes (17) hintergreift und sich das Trägerplatte (16) an dem Sperrnocken (23) abstützt, so daß der Sperrhebel (22) die Schließkraft der Fahrzeugtür aufnimmt, und daß an dem Sperrhebel (22) ein Steuernocken (24) angeordnet ist, der sich an einer Steuerkurve (28) des Abtriebsrades (6) abstützt und in der Verriegelungsstellung des Schließelementes (17) in eine Aussparung (27) der Steuerkurve (28) eingreift.

6. Schließhilfe nach Anspruch 5, **dadurch gekennzeichnet, daß** es sich bei dem Anschlag (25) um die dem Nockenrad (8) abgewandte Seitenfläche der Trägerplatte (16) oder einer an der Trägerplatte (16) befestigten Führungsschiene handelt, an welcher sich der Spermocken (23) bis zum Erreichen der Verriegelungsstellung abstützt.

7. Schließhilfe nach Anspruch 5 oder 6 in Verbindung mit Anspruch 4, **dadurch gekennzeichnet, daß** die Schließhilfe (1) einen mit der elektronischen Steuereinheit (2) verbundenen dritten Sensor (29) umfaßt, welcher immer dann ein Signal erzeugt, wenn der Sperrhebel (22) seine Sperrstellung erreicht hat.

8. Schließhilfe nach Anspruch 7, **dadurch gekennzeichnet, daß** die elektronische Steuereinheit (2) derart ausgebildet ist, daß sie beim Empfang eines Signales von dem ersten Sensor (18) den Antriebsmotor (4) abschaltet und dann, falls sie auch von dem dritten Sensor (29) ein Signal empfängt, den Antriebsmotor (4) wieder einschaltet, derart, daß dessen Abtriebswelle sich kurzzeitig zurückdreht, bis die dem Spermocken (23) zugewandte Seite der Trägerplatte (16) sich kraftschlüssig an dem Sperrnocken (23) abstützt.

9. Schließhilfe nach einem der Ansprüche 4 bis 7, **dadurch gekennzeichnet, daß** es sich bei den Sensoren (8, 9, 29) um Berührungsschalter handelt.

10. Schließhilfe nach einem der Ansprüche 1 bis 8, **dadurch gekennzeichnet, daß** der Betätigungsnocken (10) in eine als Langloch ausgebildete Ausnehmung (15) der Trägerplatte (16) eingreift, derart, daß die kreisförmige Bewegung des Betätigungsnockens (10) bei Drehung des Nockenrades (8) zu einer geraden Bewegung der Trägerplatte (16) führt.

11. Schließhilfe nach einem der Ansprüche 1 bis 9, **dadurch gekennzeichnet, daß** es sich bei der Steuerkurve (28) des Abtriebsrades (6) um dessen umfangseitigen Randbereich handelt.

12. Schließhilfe nach einem der Ansprüche 1 bis 11, **dadurch gekennzeichnet, daß** das Nockenrad (8) auf seiner dem Betätigungsnocken (10) abgewandten Seite als Drehlager für das Abtriebsrad (6) ausgebildet ist.

## Claims

1. Closure aid for closing a vehicle door, bonnet, boot lid, rear tailgate or the like which is provided with a door lock, said closure aid having the following features:
a) the closure aid (1) comprises a bolt-like or clip-like closure element (17);
b) the closure element (17) can on the one hand be moved from an unlocked position into a locked position and from the locked position into the unlocked position by means of a drive device (3) comprising a drive motor (4) with downstream gear mechanism (5), and on the other hand in the unlocked position can be gripped by a pivoting fork latch assigned to the door lock, so that the closure element (17), as it moves into the locked position, pulls the vehicle door into its closed end position via the forked latch;
c) the gear mechanism (5) of the drive device (3) comprises a driven wheel (6) which can rotate about an axis of rotation (9), said driven wheel being connected via a torque-switched clutch (7) to a cam wheel (8) which can rotate about the same axis of rotation (9) as the driven wheel (6), the cam wheel bearing an actuating cam (10) arranged eccentrically to the axis of rotation (9);
d) the actuating cam (10) engages in a recess (15) of a support plate (16) supporting the closure element (17) and carries said support plate with it as it moves from the unlocked position into the locked position or from the locked position into the unlocked position.

2. Closure aid according to Claim 1, **characterized in that** the clutch (7) arranged between the driven wheel (6) of the gear mechanism (5) and the cam wheel (8) is an overload clutch comprising a number of spring-loaded detent balls (11) which are mounted laterally in a form-fitting manner in corresponding recesses (12) of the driven wheel (6) which are distributed uniformly over the circumference, said detent balls being pressed against recessed wall regions (14) of the cam wheel (8) by at least one pressure spring (13).

3. Closure aid according to Claim 2, **characterized in that** the pressure spring (13) is a plate spring.

4. Closure aid according to one of Claims 1 to 3, **characterized in that** the closure aid (1) comprises at least two sensors (18, 19) which are connected to an electronic control unit (2), wherein the first sensor (18) produces a signal whenever the actuating cam (10) of the cam wheel (8) has reached the locked position and the respective second sensor (19) produces a signal when the actuating cam (10) has reached the unlocked position.

5. Closure aid according to one of Claims 1 to 4, **characterized in that** the closure aid (1) comprises a spring-loaded catch lever (22) which is arranged such that it can pivot and which in the prestressed state of the spring (21) rests against a stop (25) until the closure element (17) has reached its locked position and then is pivoted by the prestressed spring (21) into a blocking position in which a blocking cam (23) arranged on the catch lever (22) engages behind the support plate (16) of the closure element (17) and the support plate (16) rests against the blocking cam (23) so that the catch lever (22) absorbs the closure force of the vehicle door, and **in that** a control cam (24) is arranged on the catch lever (22), which control cam rests against a control curve (28) of the driven wheel (6) and engages in a cut-out (27) of the control curve (28) in the locked position of the closure element (17).

6. Closure aid according to Claim 5, **characterized in that** the stop (25) is the side face of the support plate (16) which faces away from the cam wheel (8) or a guide rail attached to the support plate (16), against which the blocking cam (23) rests until it reaches the locked position.

7. Closure aid according to Claim 5 or 6 in conjunction with Claim 4, **characterized in that** the closure aid (1) comprises a third sensor (29) which is connected to the electronic control unit (2) and produces a signal whenever the catch lever (22) has reached its blocking position.

8. Closure aid according to Claim 7, **characterized in that** the electronic control unit (2) is designed in such a way that it switches off the drive motor (4) when it receives a signal from the first sensor (18) and then, if it also receives a signal from the third sensor (29), switches on the drive motor (4) again in such a way that the driven shaft thereof briefly rotates back until the side of the support plate (16) which faces the blocking cam (23) rests against the blocking cam (23) in a force-fitting manner.

9. Closure aid according to one of Claims 4 to 7, **characterized in that** the sensors (8, 9, 29) are contact switches.

10. Closure aid according to one of Claims 1 to 8, **characterized in that** the actuating cam (10) engages in a recess (15) of the support plate (16) which is designed as an elongate hole, in such a way that the circular movement of the actuating cam (10) when the cam wheel (8) is rotated leads to a rectilinear movement of the support plate (16).

11. Closure aid according to one of Claims 1 to 9, **characterized in that** the control curve (28) of the driven wheel (6) is the circumferential edge region thereof.

12. Closure aid according to one of Claims 1 to 11, **characterized in that** the cam wheel (8) is designed, on its side facing away from the actuating cam (10), as a pivot bearing for the driven wheel (6).

## Revendications

1. Système d'aide à la fermeture d'une portière de véhicule, d'un capot moteur, d'un coffre, d'un hayon ou similaire, doté d'une serrure, ayant les caractéristiques suivantes :
a) le système d'aide à la fermeture (1) comprend un élément de fermeture en forme d'axe ou d'étrier (17) ;
b) l'élément de fermeture (17) se déplace, à l'aide d'un dispositif d'entraînement (3) comprenant un moteur d'entraînement (4) doté d'une transmission (5) montée en aval, d'une position de déverrouillage vers une position de verrouillage ainsi que d'une position de verrouillage vers une position de déverrouillage d'une part, et peut être entouré par une clenche pivotante en forme de fourchette, associée à la serrure, de manière que l'élément de fermeture (17) entraîne la portière, au cours de son déplacement vers la position de verrouillage, vers sa position de fermeture finale par l'intermédiaire de la clenche en forme de fourchette ;
c) la transmission (5) du dispositif d'entraînement (3) comprend une roue menée (6) tournant autour d'un axe de rotation (9) et reliée, par l'intermédiaire d'un accouplement (7) à contrôle de couple, à une roue à came (8) tournant autour du même axe de rotation (9) que la roue menée (6) et portant une came d'actionnement (10) excentrée par rapport à l'axe de rotation (9) ;
d) la came d'actionnement (10) s'engage dans une encoche (15) d'une plaque support (16) portant l'élément de fermeture (17) et l'entraîne dans son déplacement de la position de déverrouillage vers la position de verrouillage et vice-versa.

2. Système d'aide à la fermeture selon la revendication 1, **caractérisé en ce que** l'accouplement (7) disposé entre la roue menée (6) de la transmission (5) et la roue à came (8) est réalisé sous la forme d'un accouplement à mécanisme de blocage avec plusieurs billes d'arrêt (11) sur ressort, logées latéralement, de manière complémentaire, dans des encoches (12) régulièrement réparties sur la circonférence de la roue menée (6), et pressées contre des zones de paroi évidées (14) de la roue à came (8) par au moins un ressort de pression (13).

3. Système d'aide à la fermeture selon la revendication 2, **caractérisé en ce que** le ressort de pression (13) est réalisé sous la forme d'une rondelle-ressort.

4. Système d'aide à la fermeture selon l'une des revendications 1 à 3, **caractérisé en ce que** le système d'aide à la fermeture (1) comprend au moins deux capteurs (18, 19) relié à une unité de commande électronique (2), sachant que le premier capteur (18) génère un signal chaque fois que la came d'actionnement (10) de la roue à came (8) a atteint la position de verrouillage et que le deuxième capteur (19) génère un signal lorsque la came d'actionnement (10) a atteint la position de déverrouillage.

5. Système d'aide à la fermeture selon l'une des revendications 1 à 4, **caractérisé en ce que** le système d'aide à la fermeture (1) comprend un levier d'arrêt (22) sur ressort, monté pivotant qui, à l'état précontraint du ressort (21), prend appui sur une butée (25) jusqu'à ce que l'élément de fermeture (17) ait atteint sa position de verrouillage, et qui, ensuite, pivote, sous l'action du ressort (21) précontraint, vers une position d'arrêt dans laquelle une came d'arrêt (23) disposée sur le levier d'arrêt (22) passe derrière la plaque support (16) de l'élément de fermeture (17) et la plaque support (16) s'appuie sur la came d'arrêt (23), de manière que le levier d'arrêt (22) absorbe la force de fermeture de la portière, et **en ce que** le levier d'arrêt (22) comporte un ergot de commande (24) qui prend appui sur une came de commande (28) de la roue menée (6) et qui, en position de verrouillage, s'engage dans un évidement (27) de la came de commande (28).

6. Système d'aide à la fermeture selon la revendication 5, **caractérisé en ce que** la butée (25) est formée par la surface latérale de la plaque support (16) opposée à la roue à came (8) ou réalisée sous la forme d'un rail de guidage fixé à la plaque support (16) sur lequel la came d'arrêt (23) prend appui jusqu'à ce que la position de verrouillage soit atteinte.

7. Système d'aide à la fermeture selon la revendication 5 ou 6 en relation avec la revendication 4, **caractérisé en ce que** le système d'aide à la fermeture (1) comprend un troisième capteur (29) relié à l'unité de commande électronique (2) et générant un signal chaque fois que le levier d'arrêt (22) a atteint sa position d'arrêt.

8. Système d'aide à la fermeture selon la revendication 7, **caractérisé en ce que** l'unité de commande électronique (2) est réalisée de manière à couper le moteur d'entraînement (4) à la réception d'un signal provenant du premier capteur (18) et, si elle reçoit également un signal du troisième capteur (29), à remettre le moteur d'entraînement (4) en marche de manière que l'arbre de sortie de ce dernier effectue une brève rotation arrière, jusqu'à ce que la surface de la plaque support (16) tournée vers la came d'arrêt (23) soit plaquée contre la came d'arrêt par adhérence.

9. Système d'aide à la fermeture selon l'une des revendications 4 à 7, **caractérisé en ce que** les capteurs (8, 9, 29) sont des interrupteurs de contact.

10. Système d'aide à la fermeture selon l'une des revendications 1 à 8, **caractérisé en ce que** la came d'actionnement (10) s'engage dans une encoche (15) de la plaque support (16), réalisée sous la forme d'un trou oblong, de manière que le mouvement circulaire de la came d'actionnement (10) entraîne un mouvement linéaire de la plaque support (16) lors de la rotation de la roue à came (8).

11. Système d'aide à la fermeture selon l'une des revendications 1 à 9, **caractérisé en ce que** la came de commande (28) de la roue menée (6) est formée par la zone marginale circonférentielle de cette dernière.

12. Système d'aide à la fermeture selon l'une des revendications 1 à 11, **caractérisé en ce que** la roue à came (8) est réalisée, côté opposé à la came d'actionnement (10), sous la forme d'un pivot destiné à la roue menée (6).
